# FASCICULE DE BREVET EUROPEEN

(11) **EP 2 189 396 B1**
(45) Date de publication et mention de la délivrance du brevet: **18.05.2016**
(21) Numéro de dépôt: 09176528.9
(22) Date de dépôt: 19.11.2009
(51) Int. Cl.: B65F 1/14

(54) **Conteneur semi-enterré à jupe de protection**
Halbunterirdischer Behälter mit Schutzkappe
Half-buried container with protective skirt

(30) Priorité: 21.11.2008 FR 0857920
(43) Date de publication de la demande: 26.05.2010
(73) Titulaire: COMPAGNIE PLASTIC OMNIUM, 69007 Lyon (FR)
(72) Inventeur: Serrault, Jean-Pierre, 92700, COLOMBES (FR)
(74) Mandataire: Remy, Vincent Noel Paul

(56) Documents cités:
- EP-A1- 0 812 785
- EP-A1- 1 661 827
- DE-A1- 2 431 090
- DE-U1- 8 914 780

## Description

L'invention concerne le domaine des conteneurs de collecte de déchets destinés à être partiellement enterrés dans un sol. Des conteneurs sont parfois qualifiés de semi-enterrés.

Un conteneur semi-enterré comprend une partie émergée faisant saillie du sol à hauteur d'homme, munie d'une ouverture dans laquelle sont jetés des déchets, et une partie immergée, c'est-à-dire enterrée dans le sol. Cela est particulièrement avantageux car ainsi la capacité du conteneur est grande sans pour autant que son volume extérieur soit imposant. La majeure partie du conteneur reste invisible.

Pour permettre le vidage du conteneur, celui-ci comprend un cuvelage scellé dans le sol et une cuve introduite dans le cuvelage de manière amovible. A cet effet, le cuvelage comprend une cavité dont la forme générale est sensiblement identique à celle de la cuve. Ainsi, pour vider le conteneur, on extrait la cuve de la cavité ménagée dans le cuvelage et on vide la cuve dans un camion de collecte de déchets.

Lorsque la cuve est extraite du cuvelage, la cavité du cuvelage forme un trou qui présente un danger pour une personne qui pourrait y tomber et se blesser. C'est la raison pour laquelle il est courant que le cuvelage comprenne une portion enterrée dans le sol et une portion faisant saillie du sol, par exemple sur une hauteur d'un mètre, de manière à former un garde-corps prévenant la chute d'une personne dans la cavité.

La portion émergée du cuvelage est particulièrement exposée à des dégradations volontaires ou accidentelles. Par exemple, au cours de l'opération de vidage de la cuve, il est fréquent que le camion de collecte, qui doit se rapprocher au plus près du conteneur, heurte accidentellement la partie émergée du cuvelage. Il peut également arriver que la partie émergée du cuvelage soit percutée accidentellement par des automobilistes. Enfin, il arrive parfois que le cuvelage subisse des actes de vandalisme qui détériorent le cuvelage.

Ce type d'incident est malheureusement très courant et très coûteux pour les communes ou les sociétés en charge de la gestion de déchets car le remplacement d'un cuvelage nécessite de desceller du sol le cuvelage endommagé, de réaliser de nouveaux travaux de terrassement du sol pour préparer l'insertion d'un nouveau cuvelage, et de venir sceller un nouveau cuvelage. Le coût de cette opération et celui du cuvelage et de son transport sont très élevés.

Une solution connue de protection du cuvelage consiste à munir la partie émergée du cuvelage d'un décor externe comprenant par exemple des planchettes de bois, un revêtement métallique ou un plastique imprimé. On connait également, du document EP 0 812 785, un conteneur conforme au préambule de la revendication 1.

L'invention a notamment pour but de proposer une solution alternative à ce problème de protection de la partie émergée du cuvelage contre des dégradations.

A cet effet, l'invention a pour objet un conteneur de collecte de déchets destiné à être partiellement enterré dans un sol conforme à la revendication 1.

Conformément à la revendication 1, c'est le couvercle de la cuve avec la portion supérieure du cuvelage qui fait office de jupe de protection de la partie supérieure du conteneur.

Le couvercle, qui est réalisé de préférence en plastique rigide tel que du polyéthylène haute densité, est une pièce relativement simple à fabriquer dont le coût de revient est très largement inférieur à celui d'un cuvelage. Par ailleurs, les opérations de remplacement d'un couvercle sont bien plus simples que les opérations de remplacement d'un cuvelage.

Par conséquent, dans le cas où un véhicule percute le conteneur de collecte de déchets au niveau de la jupe de protection, il n'endommage, dans la majorité des cas, que cette jupe de protection et non le cuvelage ou la cuve du conteneur. Par conséquent, seul le couvercle nécessite d'être changé, ce qui est une opération relativement bon marché, comparativement au changement d'un cuvelage.

En outre, l'invention présente l'avantage de pouvoir doter le conteneur d'une forme extérieure quelconque définie par la forme du couvercle, et ce, quelle que soit la forme de la cuve. Cela permet ainsi de faire varier l'esthétique du conteneur sans devoir changer la cuve.

Un conteneur selon l'invention peut en outre comprendre l'une ou plusieurs des caractéristiques suivantes.
- La cuve est de forme sensiblement cylindrique. On rappelle qu'un cylindre est, au sens mathématique, un solide engendré par une droite qui se déplace parallèlement à elle-même en s'appuyant sur une courbe directrice. Par conséquent, la cuve peut notamment être de forme cylindrique de révolution dans le cas où la courbe directrice est un cercle, ou de forme parallélépipédique dans le cas où la courbe directrice est un carré ou un rectangle.
- Le couvercle est réalisé en matière plastique, par exemple en polyéthylène. Le couvercle est de forme quelconque qui n'est pas nécessairement proche de celle de la cuve. Par exemple, dans le cas où la cuve a une forme générale parallélépipédique, le couvercle peut être de forme générale circulaire, ou inversement.
- Le couvercle est agencé pour recouvrir la portion supérieure de la cuve sensiblement sur toute sa hauteur. En d'autres termes, lorsque la cuve du conteneur est dans sa position normale d'utilisation, c'est-à-dire lorsque la portion inférieure de la cuve est totalement enterrée dans le sol, sa portion extérieure faisant saillie du sol est totalement masquée par la jupe de protection. La jupe de protection est alors sensiblement au contact du sol.
- La distance prédéterminée est d'au moins 5 centimètres.

L'invention sera mieux comprise à la lecture de la description qui va suivre, donnée uniquement à titre d'exemple et faite en se référant à la figure unique annexée qui est un schéma selon une section verticale d'un conteneur selon l'invention.

On a représenté sur la figure unique un conteneur de collecte de déchets désigné par la référence générale 10, le conteneur 10 étant partiellement enterré dans un sol 12. Dans l'exemple représenté, le conteneur 10 présente une forme générale de révolution autour d'un axe central 14.

Le conteneur 10 comprend :
- un cuvelage 16 comprenant un fond 18 et une paroi latérale 20 de forme générale cylindrique définissant ainsi une cavité 22 débouchant au sommet du cuvelage 16 vers le haut, à une extrémité opposée au fond 18 ;
- une cuve 24 de forme générale cylindrique, comprenant une paroi latérale 25, dont les dimensions sont sensiblement identiques aux dimensions de la cavité 22, la cuve 24 étant ainsi apte à pénétrer dans la cavité 22 de manière amovible ;
- un couvercle 26 solidaire de la cuve 24 et fermant cette cuve en son sommet.

Le cuvelage 16 est réalisé d'un seul tenant, par exemple en béton, en métal ou en plastique. Le cuvelage 16 est constitué par une portion inférieure 28 enterrée dans le sol 12 et par une portion supérieure 30 faisant saillie du sol 12. La portion supérieure 30 du cuvelage 16 présente une hauteur de l'ordre de 1 mètre et forme ainsi un garde-corps empêchant des personnes de tomber dans la cavité 22 lorsque la cuve 24 n'est pas encastrée dans le cuvelage.

La cuve a un volume supérieur à 500 L, et est notamment destinée à être placée sur la voie publique.

L'épaisseur de la paroi 20 et du fond 18 du cuvelage 16 dépendent du matériau utilisé pour la fabrication du cuvelage et est de l'ordre de quelques centimètres, par exemple 10 centimètres dans le cas d'un cuvelage réalisé en béton.

De manière symétrique au cuvelage 16, la cuve 24, lorsqu'elle est insérée dans la cavité 22 du cuvelage 16, comprend une portion inférieure 32 qui est en retrait par rapport au niveau du sol 12, c'est-à-dire qui est enterrée dans le sol 12, et une portion supérieure 34 qui fait saillie du sol 12, c'est-à-dire qui est émergée. Dans l'exemple représenté, la hauteur de la portion inférieure 32 de la cuve est sensiblement égale à celle de la portion inférieure 28 du cuvelage et la hauteur de la portion supérieure 34 de la cuve est sensiblement identique à celle de la portion supérieure 30 du cuvelage.

Le couvercle 26 comprend une partie supérieure ayant sensiblement la forme d'un disque, la partie supérieure 36 se prolongeant vers le bas au niveau de sa périphérie par une paroi latérale 38 formant une jupe de protection.

Le couvercle formant jupe recouvre la cuve uniquement sur sa portion non enterrée.

La paroi latérale 38 est réalisée d'un seul tenant avec la partie supérieure 36 du couvercle 26. Cette paroi latérale 38 présente une forme de révolution qui, dans l'exemple représenté sur la figure, est sensiblement tronconique. La paroi 38 pourrait également être de forme cylindrique de révolution ou d'une autre forme quelconque.

La hauteur de la paroi latérale 38 est sensiblement égale à la hauteur des portions supérieures 34 et 30 de la cuve et du cuvelage. Ainsi, la bordure libre inférieure de la paroi 38 est quasiment au contact du sol 12.

L'ensemble de la paroi 38 et de la face externe de la paroi 25 de la cuve 24 forme un logement 40, de forme générale annulaire obturé vers le haut par la jonction entre le couvercle et la cuve 24, et débouchant vers le bas au niveau du sol 12.

Le logement 40 est ainsi un logement circonférentiel entourant la partie supérieure 34 de la cuve 24.

Les dimensions du logement 40 sont telles qu'il peut accueillir la portion supérieure 30 du cuvelage 16 lorsque la cuve 24 est encastrée dans la cavité 22 du cuvelage 16. Pour cela, la distance séparant la paroi 38 du couvercle 26 de la paroi définissant la cuve 24 est supérieure à l'épaisseur de la paroi 20 du cuvelage 16.

Ainsi, comme on peut le constater sur la figure, lorsque la cuve 24 et encastrée dans la cavité 22 du cuvelage 16, la portion supérieure 30 du cuvelage 16 est intégrée dans le logement 40 si bien que la paroi latérale 38 vient recouvrir et masquer la portion supérieure 30 du cuvelage 16.

Ainsi, en cas de choc d'un véhicule contre le conteneur 10, seule la jupe de protection 38 risque d'être endommagée. Du fait que cette jupe de protection 38 est relativement espacée de la portion 30 supérieure du cuvelage 16, la jupe 38 peut s'écraser sur une courte distance sans pour autant venir au contact avec le cuvelage 16 et l'endommager.

De même, si des personnes mal intentionnées viennent dégrader la partie visible du conteneur 10, seule la surface externe du couvercle 16 est accessible. Cela permet ainsi de limiter les frais pour réparer ces dégradations, ces frais consistant au simple remplacement du couvercle 26.

## Revendications

1. Conteneur (10) de collecte de déchets destiné à être partiellement enterré dans un sol (12), comprenant:
- une cuve (24) constituée par une portion inférieure (32) destinée à être enterrée dans le sol (12) et par une portion supérieure (34) destinée à faire saillie du sol (12), la cuve (24) comprenant une paroi (25) munie d'une face externe et étant ouverte en son sommet ;
- un couvercle (26) fermant la cuve (24) en son sommet et se prolongeant vers le bas autour de la portion supérieure (34) de la cuve (24) de manière à former une jupe de protection (38) de la portion supérieure (34), la jupe de protection (38) formée par le couvercle (26) étant espacée d'une distance prédéterminée de la face externe de la paroi (25), de manière à former un logement (40) entre la paroi de la cuve (25) et la jupe de protection (38), ledit logement (40) débouchant en partie inférieure de la jupe de protection (38) ; et
- un cuvelage (16) destiné à être partiellement enterré dans le sol (12) et qui comprend une paroi (20) définissant une cavité (22) d'encastrement de la cuve (24), la cavité (22) débouchant au sommet du cuvelage (16) ;
le cuvelage (16) étant constitué par une portion inférieure (28) destinée à être enterrée dans le sol (12) et par une portion supérieure (30) destinée à faire saillie du sol (12) **caractérisé en ce que** le logement (40) défini par la paroi (25) de la cuve (24) et la jupe de protection (38) est dimensionné pour pouvoir accueillir entièrement la portion supérieure (30) du cuvelage (16) lorsque la cuve (24) est encastrée dans la cavité (22) du cuvelage (16).

2. Conteneur (10) selon la revendication précédente, dans lequel la cuve (24) est de forme sensiblement cylindrique.

3. Conteneur (10) selon l'une quelconque des revendications précédentes, dans lequel le couvercle (26) est réalisé en matière plastique, par exemple en polyéthylène.

4. Conteneur (10) selon l'une quelconque des revendications précédentes, dans lequel le couvercle (26) est agencé pour recouvrir la portion supérieure (34) de la cuve (24) sensiblement sur toute sa hauteur.

5. Conteneur (10) selon l'une quelconque des revendications précédentes, dans lequel la distance prédéterminée est d'au moins 5 centimètres.

## Patentansprüche

1. Behälter (10) zum Sammeln von Abfällen, der dazu bestimmt ist, teilweise in einem Boden (12) eingelassen zu werden und der Folgendes umfasst:
- einen Trog (24), der gebildet ist von einem unteren Teil (32), der dazu bestimmt ist, in dem Boden (12) eingelassen zu werden, und von einem oberen Teil (34), der dazu bestimmt ist, aus dem Boden (12) herauszuragen, wobei der Trog (24) eine Wand (25) umfasst, die mit einer Außenseite versehen ist und an ihrer Oberseite offen ist;
- einen Deckel (26), der den Trog an seiner Oberseite verschließt und sich nach unten um den oberen Teil (34) des Trogs (24) herum fortsetzt, um eine Schutzschürze (38) des oberen Teils (34) zu bilden, wobei die Schutzschürze (38), die durch den Deckel (26) gebildet ist, von der Außenseite der Wand (25) um einen vorbestimmten Abstand beabstandet ist, um eine Aufnahme (40) zwischen der Wand des Trogs (25) und der Schutzschürze (38) zu bilden, wobei die Aufnahme (40) im unteren Teil der Schutzschürze (38) mündet; und
- eine Wanne (16), die dazu bestimmt ist, teilweise in dem Boden (12) eingelassen zu werden und die eine Wand (20) umfasst, die einen Hohlraum (22) zum Versenken des Trogs (24) definiert, wobei der Hohlraum (22) an der Oberseite der Wanne (16) mündet;
wobei die Wanne (16) gebildet ist von einem unteren Teil (28), der dazu bestimmt ist, in dem Boden (12) eingelassen zu werden, und von einem oberen Teil (30), der dazu bestimmt ist, aus dem Boden (12) herauszuragen;
**dadurch gekennzeichnet, dass** die Aufnahme (40), die durch die Wand (25) des Trogs (24) und die Schutzschürze (38) gebildet ist, dimensioniert ist, um den oberen Teil (30) der Wanne (16) vollständig aufnehmen zu können, wenn der Trog (24) in dem Hohlraum (22) der Wanne (16) versenkt ist.

2. Behälter (10) nach dem vorhergehenden Anspruch, wobei der Trog (24) eine im Wesentlichen zylindrische Form hat.

3. Behälter (10) nach einem der vorhergehenden Ansprüche, wobei der Deckel (26) aus Kunststoff realisiert ist, zum Beispiel aus Polyethylen.

4. Behälter (10) nach einem der vorhergehenden Ansprüche, wobei der Deckel (26) vorgesehen ist, um den oberen Teil (34) des Trogs (24) im Wesentlichen über seine gesamte Höhe abzudecken.

5. Behälter (10) nach einem der vorhergehenden Ansprüche, wobei der vorbestimmte Abstand mindestens 5 Zentimeter beträgt.

## Claims

1. Waste collection container (10) intended to be partially buried in the ground (12), comprising:
- a tank (24) consisting of a lower portion (32) intended to be buried in the ground (12) and an upper portion (34) intended to stick out of the ground (12), the tank (24) comprising a wall (25) having an outer side and being open at the top;
- a lid (26) closing the tank (24) at its top and extending downwards about the upper portion (34) of the tank (24) so as to form a protective skirt (38) for the upper portion (34), the protective skirt (38) formed by the lid (26) being separated by a predetermined distance from the outer side of the wall (25), so as to form a housing (40) between the wall (25) of the tank and the protective skirt (38), said housing (40) opening out into the lower portion of the protective skirt (38); and
a casing (16) intended to be partially buried in the ground (12) and which comprises a wall (20) defining a cavity (22) into which the tank (24) is fitted, the cavity (22) opening out at the top of the casing (16);
the casing (16) consisting of a lower portion (28) intended to be buried in the ground (12) and an upper portion (30) intended to stick out of the ground (12), **characterised in that** the housing (40) defined by the wall (25) of the tank (24) and the protective skirt (38) is dimensioned to accommodate the entire upper portion (30) of the casing (16) when the tank (24) is fitted in the cavity (22) of the casing (16).

2. Container (10) according to the preceding claim, wherein the tank (24) is substantially cylindrical in shape.

3. Container (10) according to any one of the preceding claims, wherein the lid (26) is made of plastic, for example polyethylene.

4. Container (10) according to any one of the preceding claims, wherein the lid (26) is arranged to cover the upper portion (34) of the tank (24) substantially over its entire height.

5. Container (10) according to any one of the preceding claims, wherein the predetermined distance is at least 5 centimetres.
